# EUROPÄISCHE PATENTSCHRIFT

(11) **EP 1 207 116 B1**
(45) Veröffentlichungstag und Bekanntmachung des Hinweises auf die Patenterteilung: **02.02.2005**
(21) Anmeldenummer: 01126653.3
(22) Anmeldetag: 08.11.2001
(51) Int. Cl.: B65D 33/14

(54) **Aufhänger für Kunststofftaschen und -beutel**
Hanger for plastic pouches or bags
Dispositif de suspension pour sachet ou poche en matière plastique

(30) Priorität: 17.11.2000 DE 20019536 U
(43) Veröffentlichungstag der Anmeldung: 22.05.2002
(73) Patentinhaber: Rösler, Peter, D-88239 Wangen (DE)
(72) Erfinder: Rösler, Peter, D-88239 Wangen (DE)
(74) Vertreter: Riebling, Peter, Dr.-Ing.

(56) Entgegenhaltungen:
- EP-A- 1 022 225
- DE-U- 7 538 284
- FR-A- 2 657 127
- FR-A- 2 707 257
- GB-A- 2 353 783

## Beschreibung

Die Erfindung betrifft einen Aufhänger für Kunststofftaschen nach dem Oberbegriff des Patentanspruchs 1. Derartige Aufhänger werden zur Präsentation von Waren verwendet, die an einem Aufhänger befestigt werden.

Ein vergleichbarer Aufhänger für zu präsentierende, faltbare Gegenstände ist mit dem Gegenstand der EP 540 810 A1 bekannt geworden. Bei diesem Aufhänger sind an einem flachen Kartenkörper jeweils zwei einander gegenüber liegende Haltelaschen an den Seitenkanten des Kartenkörpers über Filmscharniere schwenkbar angeordnet. Die Haltelaschen sind miteinander verrastbar und bilden so einen Klemmspalt zwischen dem Kartenkörper und der jeweiligen Haltelasche aus. In diesen Klemmspalt kann nun ein zu präsentierender, faltbarer Gegenstand eingeklemmt und dadurch gehalten und präsentiert werden.

Ein derartiger Aufhänger ist nur für zu präsentierende, faltbare Gegenstände geeignet, weil die Gegenstände lediglich in dem Klemmspalt zwischen dem Kartenkörper und den miteinander verrastbaren Haltelaschen eingeklemmt werden können. Zur Halterung von Kunststofftaschen, in denen die zu präsentierende Ware verpackt ist, ist ein derartiger Aufhänger jedoch nicht geeignet.

Mit der EP 1 022 225 A1 ist ein Aufhänger für Gegenstände bekannt geworden, die in einer Kunststofftasche aufbewahrt werden, welche an einem flachen Kartenkörper mitAusnehmung zum Durchgriff für einen Aufhängehaken angebracht werden kann. Die Kunststofftasche ist hierbei an dem Kartenkörper mittels einer quer verlaufenden Haltelasche befestigbar, welche horizontal schwenkbar über ein vertikales, einseitig am Kartenkörper angeordnetes Filmscharnier mit dem Kartenkörper in Schließstellung lösbar verrastbar ist. Beim Schließen der Haltelasche wird die Kunststofftasche in einem Klemmspalt geklemmt, der über die gesamte Breite der Haltelasche verläuft. Die Klemmung erfolgt durch Einbringen eines länglichen quaderförmigen Vorsprungs der Haltelasche in einer hierzu passenden länglichen quaderförmigen Nut eines Wulstes im Kartenkörper. Die Kunststofftasche wird zwischen Haltelasche und Kartenkörper im länglichen quaderförmigen Klemmspalt nur geklemmt, aber nicht durch Teile des Halters durchgriffen und daher wird die Kunststofftasche nicht völlig sicher gehaltert.

Die DE-GM 75 38 284 zeigt ebenfalls einen derartigen Aufhänger mit Kartenkörper für die Halterung von Gegenständen in einer Kunststofftasche. Die Kunststofftasche weist jedoch Durchgangslöcher auf, die durch Stifte am Kartenkörper Form von Rastbolzen durchgriffen werden. Zur Sicherung der Rastverbindung sind separat voneinander angeordnete und separat betätigbare Rastlippen vorgesehen. Das Anbringen der Kunststofftasche an dem Aufhänger ist daher mit einem wesentlich höheren Arbeitsaufwand wie bei dem Aufhänger der EP 1 022 225 A1 verbunden, da die Rastbolzen des Kartenkörpers in die Durchgangslöcher der Kunststofftasche eingefädelt werden müssen und danach jede Rastlippe für sich betätigt werden muss.

Aus dem Stand der Technik ist dazu auch die GB 2 353 783 zu entnehmen. Sie zeigt ebenfalls eine Halterung für Gegenstände in einer Kunststofftasche. Die Aufnahme des Beutels ist mittels zweier von der oberen Schulterseite her angelenkten Verschlußbügel realisiert. Auch diese technische Lehre stellt auf eine Beutelform mit vorgefertigten Aufnahmelöchern ab. Diese Löcher werden in die Aufnahmen in der Form von Stiften eingehängt, in welche je ein zugeordneter Klemmmechnismus eingreift, so dass die Lasche festgesetzt wird. Zusätzlich ist in den beiden Bügel je ein weiterer leistenförmiger Klemmmechanismus ausgeführt, der einen teilweisen seitlichen Verschluß des Beutels realisiert. Auch in dieser Ausführungsform besteht ein entsprechenden Mehraufwand bei der Fixierung, ähnlich wie bei der DE -GM 75 38 284, wobei sogar zusätzlich noch darauf geachtet werden muß, dass auch die beiden leistenförmigen Verschlußmechanismen richtig betätigt werden.

Als weiterer Stand der Technik wurde die FR 2 657 127 ermittelt, die eine doppelte Lasche in Kartenform ausbildet. Bei dieser Ausführungsform einer Aufnahmevorrichtung für aufzuhängende Plastikbeutel ist das Scharnier in der Mitte zwischen zwei Aufnahmeplatten angeordnet. Je eine Aufnahmeplatte weist einen Teil einer stiftförmigen Fixiereinrichtung auf. So sind an einer Platte zwei von einander beabstandete Stifte ausgebildet, und an der anderen Platte je zwei diesen zugeordnete Stiftaufnahmen. Diese weisen jedoch den Nachteil auf, dass sie einen enorme Materialaufwand für die Ausbildung der Stiftaufnahmen erfordern, da sich die Aufnahme über die gesamte Länge der Aufnahmeplatte und über einen erheblichen Teil der Breite erstreckt und eine Stärke aufweise, die so ausgelegt ist, dass die beiden Stifte vollkommen darin aufgenommen werden.

Der Erfindung liegt deshalb die Aufgabe zugrunde, einen Aufhänger für Kunststofftaschen und -beutel ausgehend von der FR 2 657 127 so weiter zubilden, dass eine wesentlich einfachere und sicherere Befestigung gegeben ist.

Zur Lösung der gestellten Aufgabe ist die Erfindung durch die technische Lehre des Anspruches 1 gekennzeichnet. Wesentliches Merkmal der Erfindung ist, dass die Haltelasche Rastmittel aufweist, welche mit der Seitenkante des Kartenkörpers lösbar oder fest verrastbar sind.

Hierbei ist ein Kunststoffbeutel oder eine Kunststofftasche, in welcher der zu verpackende und zu präsentierende Gegenstand verpackt ist, mit dem oberen Rand im Zwischenraum zwischen mindestens einer Haltelasche und einer am Kartenkörper angeordneten Befestigungsfläche gehalten.

Die Erfindung sieht im Gegensatz zur EP 540 810 A1 vor, dass ein Kunststoffbeutel mit einem oberen Rand im Zwischenraum zwischen mindestens einer Haltelasche und dem Kartenkörper befestigt ist. Damit besteht der Vorteil, dass die zu präsentierenden Gegenstände nun nicht mehr in gefalteter Form in der Haltelasche eingeklemmt werden müssen, sondern dass stattdessen ein Kunststoffbeutel im Klemmzwischenraum zwischen der Haltelasche und dem Kartenkörper eingeklemmt wird, in dem seinerseits die zu präsentierenden Gegenstände verpackt sind.

Mit dieser Art der Warenpräsentation ergeben sich wesentliche Vorteile, die anhand eines Ausführungsbeispieles näher erläutert werden.

Es ist bekannt, Kunststoffbeutel aus einem relativ dünnen PE- oder PP-Kunststoffmaterial auszubilden. Diese Art der Verpackung wird für leichte Werkzeuge und Zubehörteile verwendet, nachdem diese Beutel nur wenig tragfähig sind. Diese Beutel werden bevorzugt mit ihrem oberen Rand an eine Papplasche mittels Heftklammern angeheftet.

Durch die Art der verwendeten Befestigung des Beutels am Kartenkörper besteht der Nachteil, dass der Beutel nun durch Abreißen vom Kartenkörper entfernt werden kann und nach dem Abreißen durch die entstehenden Risskanten nur schwer zu öffnen ist.
Ein Wiederverschluss ist ohne dies nicht mehr möglich.

Bisher ist es ferner bekannt, beispielsweise schwerere Werkzeuge oder andere schwerere Gegenstände in Kunststofftaschen zu verpacken. Die Kunststofftasche besteht bevorzugt aus einem dickeren PVC- oder PP-Material, das reißfest ist. Diese Taschen haben an der oberen Seite eine Aufhängetasche mit einer darin angebrachten Ausnehmung.

In der Regel sind derartige Kunststofftaschen bedruckt und tragen auf Ihrer Oberfläche die Kennzeichnung der Ware, bestimmte Warenangaben und beispielsweise auch den Preis.

Nachteilig ist , dass bei schweren Waren die Aufhängetasche sich unschön verformt.

Diese Art der Warenpräsentation hat schwerwiegende Nachteile. Es muss stets eine Zuordnung der bedruckten Kunststofftasche zu der darin enthaltenen Ware getroffen werden. Dies erfordert eine relativ große Lagerhaltung, einerseits von Kunststofftasche und andererseits von speziell in den jeweiligen Typ des Kunststofftasche zu verpackender Ware. Jede Ware muss genau dem hierfür vorgesehenen und bedruckten Kunststofftasche zugeordnet werden.

Hier setzt die Erfindung ein, die vorschlägt, bevorzugt eine unbedruckte Kunststofftasche zu verwenden, sondern die im Klemmspalt mit am Kartenkörper angeordneten Haltelaschen und dem Kartenkörper selbst gehalten ist.

Verwendet man unbedruckte Kunststofftaschen, dann besteht zunächst der Vorteil, dass die Tasche völlig neutral gehalten werden kann, und der darin enthaltene Gegenstand durch Aufdrucke auf der Tasche, Werbehinweise und dergleichen nicht verdeckt wird. es ist also gut sichtbar.

Der mit der Kunststofftasche verwendete Kartenkörper ist großflächig ausgebildet, so dass auf die Vorderseite - und gegebenenfalls auch auf die Rückseite - entsprechende Hinweise auf die Art und Beschaffenheit der Ware, auf deren Verwendung und deren Preis angebracht werden können. Die Kennzeichnung der Ware erfolgt in diesem Fall mittels schnell bedrückbarer Etiketten auf dem Kartenkörper.

Damit besteht der wesentliche Vorteil, dass die Lagerhaltung nun wesentlich geringer wird, weil für beliebige zu verpackende Gegenstände neutrale Kunststofftaschen verwendet werden, in der der zu verpackende Gegenstand enthalten ist und dass die eigentliche Zuordnung zwischen dem Gegenstand und den zum Gegenstand gehörenden Informationen durch Aufdrucke auf dem Kartenkörper selbst erfolgt.

Diese Art der Verpackungstechnik setzt voraus, dass die Kunststofftasche lösbar oder nur durch Zerstörung lösbar am Kartenkörper befestigt ist.

Für eine derartige lösbare oder aber einer entnahmesicheren Verbindung der Kunststofftasche mit dem Kartenkörper gibt es eine Reihe von Ausführungsformen, die sämtlich einzeln für sich und auch in Kombination untereinander als erfindungswesentlich beansprucht werden.

In einer einfachen Ausführungsform ist es vorgesehen, dass die Haltelasche mittels Rastmitteln mit der Befestigungsfläche am Kartenkörper verrastbar ist.

Hierbei können ein oder mehrere Haltelaschen über jeweils eine horizontale oder vertikale Schwenkachse einseitig am Kartenkörper angelenkt sein, wobei die Schwenkachse bevorzugt durch ein Filmscharnier zwischen der Haltelasche und dem Kartenkörper gebildet ist. Dies setzt voraus, dass der Kartenkörper und die Haltelasche werkstoffeinstückig miteinander verbunden sind, und bevorzugt aus einen Kunststoffmaterial oder aus einem Mehrschicht-Kunststoffmaterial bestehen.

Bei dieser Materialwahl kann bei der Herstellung des Kartenkörpers in Verbindung mit der daran ansetzenden Haltelasche sehr leicht das Filmscharnier mit ausgebildet werden.

Dem Filmscharnier gegenüberliegend sind an den Haltelaschen entsprechende Rastmittel angeordnet, mit denen diese mit dem Kartenkörper, lösbar oder fest verrastbar sind.

Derartige Rastmittel können unterschiedlich ausgebildet sein. In einer bevorzugten Ausgestaltung handelt es sich um eine Rastlasche die am freien, schwenkbaren Ende der Haltelasche angeordnet ist, und die den Kartenkörper an der Schmalseite umgreift und auf diese Weise mit diesem verrastbar ist.

Neben stirnseitig an der Haltelasche angeordneten Rastmittel, können jedoch auch noch auf der Fläche der Haltelasche angeordnete Rastmittel vorhanden sein, die mit zugeordneten Gegenrastmitteln am Kartenkörper zusammen wirken.

Es ist im übrigen für den Erfolg der erfindungsgemäßen Lehre gleichgültig, ob ein oder mehrere Haltelaschen am Kartenkörper angeordnet sind, und ob diese über eine horizontale oder um eine vertikale Achse über jeweilige Filmscharniere am Kartenkörper befestigt sind.

Selbstverständlich können die Filmscharniere auch entfallen und die Haltelaschen können als getrennte Teile mit dem Kartenkörper verrastbar sein.

Eine andere Ausgestaltung der beschriebenen Rastmittel besteht beispielsweise darin, dass an der Haltelasche ein oder mehrere Rastzapfen angeordnet sind, die mit entsprechenden Ausnehmungen im Kartenkörper zusammen wirken.

Selbstverständlich wird auch für alle beschriebenen Rastmittel, die kinematische Umkehrung als erfindungswesentlich beansprucht, d. h. - bezogen auf das hier beschriebene Ausführungsbeispiel - dass auch am Kartenkörper die Rastzapfen angeordnet sein können, die mit zugeordneten Rastausnehmungen in der Haltelasche zusammen wirken.

Neben derartigen Rastmitteln gibt es selbstverständlich auch noch andere Rastmittel wie zum Beispiel Klettverschlüsse, Druckknopfverschlüsse und dergleichen mehr. Statt der lösbaren oder festen Rastmittel werden auch unlösbare Verbindungen beansprucht, wie Reibschweißverbindungen, Klebeverbindungen und dgl, die bei Öffnung zerstört werden müssen.

Nachdem also bevorzugt der Kunststoffbeutel oder die Tasche am Kartenkörper mit Hilfe von mit Rastmittel versehenen Haltelaschen befestigt wird, ist es in der einfachsten Form vorgesehen, dass der Beutel oder die Tasche einfach durch die Haltelasche hindurchgezogen wird und - sofern er einen oberen Verschlusswulst aufweist - mit diesem Verschlusswulst nach oben aus der Haltelasche heraus ragt, so dass sein flacher Teil einfach durch den Klemmspalt geklemmt wird, der durch den Kartenkörper und die Haltelasche gebildet ist und die wulstförmige Verdickung am oberen Rand des Beutels oder der Tasche oben aus der Haltelasche herausragt und dort auf der Haltelasche aufliegt.

Der durch die Haltelasche und den Kartenkörper gebildete Klemmspalt ist also schmaler als die randseitige Verschlusswulst des Kunststoffbeutels, so dass dieser sicher in der Haltelasche gehalten ist.

In einer anderen Ausgestaltung der Erfindung ist es vorgesehen, dass im oberen Bereich des Beutels oder der Tasche entsprechende Ausnehmungen vorgesehen sind, die mit zugeordneten Zapfen an der Haltelasche des Kartenkörpers zusammen wirken und von diesen Zapfen durchgriffen sind. Die Haltelasche hat in diesem Ausführungsbeispiel zwei verschiedene Rastmittel, nämlich einmal die randseitigen Rastmittel - gebildet aus einer stirnseitig an der Haltelasche befestigten und mit dieser werkstoffeinstückig verbundenen Rastlasche und im übrigen noch zusätzlich aus mit der Haltelasche werkstoffeinstückig verbundenen Rastzapfen, welche die Ausnehmungen in der Kunststofftasche durchgreifen, die Kunststofftasche hierdurch halten und im Verschlusszustand in zugeordnete Ausnehmungen im Kartenkörper eingerastet sind. Die Rastungen können ja nach Bedarf des Einsatzzweckes leicht zu öffnen oder auch aus Diebstahlsgründen fest und nur durch Zerstörung lösbar ausgebildet sein.

Anstatt mehrere im Abstand voneinander angeordneter Rastzapfen kann jedoch auch nur eine einzige Rastnoppe an der Innenseite der Haltelasche vorgesehen werden, die in eine zugeordnete, längliche und etwa schlitzförmige ausgebildete Rastausnehmung im Kartenkörper eingreift.

Diese länglich ausgebildete und etwa horizontal gerichtete Rastnoppe greift dann durch eine dementsprechend angepasste Ausnehmung im oberen Bereich des Beutels oder der Tasche hindurch, so dass dieser wiederum durch dieses zusätzliche Halterungsmittel im Klemmspalt zwischen der Haltelasche und dem Kartenkörper gehalten wird.

Ein besonderer Vorteil bei der Erfindung ergibt sich durch die Möglichkeit der Verwendung eines Garantie-Etiketts. Wenn man die Verrastung der Haltelasche mit dem Kartenkörper flächenbündig mit den übrigen Flächen des Aufhängers gestaltet, kann man über die gesamte Vorderfläche des Aufhängers und über die mit dem Aufhänger verrastete Haltelasche ein Garantie-Etikett kleben, welches die Haltelasche abdeckt.

Beim Öffnen der Haltelasche muss das Etikett beschädigt werden, so dass im Verkaufsraum sehr schnell erkennbar ist, wenn der Kunde in unerwünschter Weise einen Kunststoffbeutel mit fremden Inhalt mit einem Aufhänger verbunden hat.

Es wurde eingangs bereits erwähnt, dass die Erfindung die Aufgabe hat, nicht nur Kunststofftaschen mit glattem Rand zu halten, sondern zusätzlich noch Kunststoffbeutel mit einem randseitig ausgebildeten Verschlusswulst.

Hierzu sieht die Erfindung vor, dass die Klemmfläche zwischen der Haltelasche und dem Kartenkörper durch eine horizontale Quernut durchsetzt ist, in welcher der wulstförmige Verschlussrand der zu haltenden Kunststofftasche eingelegt wird.

Es ergibt sich dadurch eine verbesserte Halterung des Kunststoffbeutels im Klemmspalt, weil zusätzlich zur Halterung im Klemmspalt noch die Halterung der Verschlusswulst in der Quernut hinzu kommt.

Auch bei dieser Ausführungsform kann es vorgesehen sein, dass die Haltelasche mit zusätzlichen Rastmitteln und/oder Haltemitteln die Kunststofftasche durchgreift.

Insbesondere wird es bevorzugt, wenn an der Innenseite der Haltelasche entsprechende Dorne angeordnet sind, denen zugeordnete Ausnehmungen im Kartenkörper gegenüber liegen.

Der zu haltende Kunststoffbeutel wird mit seiner Verschlusswulst in die Quernut im Bereich des Klemmspaltes bei geöffneter Haltelasche eingelegt; diese wird dann geschlossen, so dass dann die an der Haltelasche angeordneten Dorne den Kunststoffbeutel durchsetzen und in die zugeordneten Ausnehmungen im Kartenkörper eindringen und dort fixiert sind.

Selbstverständlich können die beschriebenen Dorne noch durch zusätzliche Rastmittel zwischen Haltelasche und Kartenkörper ergänzt werden, die ebenfalls zugeordneten Ausnehmungen im Kunststoffbeutel durchsetzen und diese zusätzlich halten.

In einer vereinfachten Ausführungsform können aber auch diese Dorne entfallen und es kann lediglich vorgesehen sein, dass die Verschlusswulst Kunststofftasche in einer zugeordneten Quernut im Klemmspalt zwischen Kartenkörper und Haltelasche gehalten ist.

Es wird nochmals darauf hingewiesen, dass alle vorher beschriebenen Haltemittel und Rastmittel gegeneinander austauschbar sind und einzeln für sich und auch in Kombination untereinander an einem Aufhänger angeordnet sein können.

Im folgenden wird die Erfindung anhand von mehrerer Ausführungswege darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1 :: Ansicht des Aufhängers mit geöffneter Haltelasche.
- Figur 2:: Die Seitenansicht des Aufhängers mit geschlossener Haltelasche im verpackungsfertigen Zustand.
- Figur 3:: Die Stirnansicht der Anordnung nach Figur 1.
- Figur 4:: Eine erste Ausführungsform der Ausbildung des Kopfteils und Öffnungsbereichs der Kunststofftasche oder des -beutels.
- Figur 5:: Eine zweite Ausführungsform der Ausbildung des Kopfteils der Kunststofftasche oder des -beutels.
- Figur 6:: Eine gegenüber Figur 1 abgewandelte Ausführungsform eines Aufhängers.
- Figur 7:: Der Aufhänger nach Figur 6 in Seitenansicht.
- Figur 8:: Schnitt durch den Verschlussbereich des Aufhängers.
- Figur 9:: Eine dritte Ausführungsform eines Aufhängers.
- Figur 10:: Die Seitenansicht des Aufhängers nach Figur 9.
- Figur 11:: Die Draufsicht auf den Verschlussbereich des Aufhängers nach Figur 9 im geschlossenen Zustand.
- Figur 12 und 13:: Die unterschiedlichen Ausbildungen der Kunststofftasche entsprechend den Figuren 4 und 5 zur Verwendung mit dem Aufhänger nach den Figuren 9 bis 11.

Der Aufhänger 1 nach Figur 1 bis 3 besteht bevorzugt aus einem Kunststoffmaterial, welches einschichtig oder mehrschichtig ausgebildet sein kann. Es ist ein relativ flacher Kartenkörper 2 vorhanden, in dessen unteren Bereich eine Klemmaufnahme für zu haltende Kunststofftaschen 16 ausgebildet ist.

Die Klemmaufnahme nach den Figuren 1 bis 3 besteht aus einer Haltelasche 11, die einseitig über ein Filmscharnier 10 mit dem Material des Kartenkörpers 2 verbunden ist und die in einer vertikalen Achse schwenkbar an der Seitenkante des Kartenkörpers angelenkt ist.

Am freien Ende der Haltelasche 11 ist eine Rastlasche 13 angeformt, die im verrasteten Zustand die Seitenkante 14 des Kartenkörpers 2 umgreift.

Im Kartenkörper 2 ist eine obere Ausnehmung 3 angeordnet durch die in bekannter Weise ein Haken hindurchgreift, so dass der Aufhänger 1 an einer bestimmten Präsentationsfläche angehängt werden kann.

Es können unterschiedliche Ausbildungen von Kunststofftaschen 16 im Klemmspalt zwischen der Innenseite der Haltelasche 11 und der zugeordneten Befestigungsfläche 7 am Kartenkörper 2 geklemmt werden, aber auch dünnere Kunststoffbeutel.

In der allgemeinen Beschreibung wurde bereits schon darauf hingewiesen, dass insbesondere die Halterung von Kunststoffbeuteln in einfachster Weise dadurch gelingt, dass ein Kunststoffbeutel mit einer oberen Verschlusswulst verwendet wird, die über die Kante 8 der Befestigungsfläche 7 herausragt, so dass beim Schließen der Haltelasche 11 die Verschlusswulst oberhalb der Kante 8 liegt. Dadurch ist die Kunststofftasche 16 gegen Verschieben nach unten gesichert.

In der folgenden Beschreibung wird die Halterung einer Kunststofftasche 16 beschrieben. Aus Vereinfachungsgründen wird die Halterung eines dünneren Kunststoffbeutels nicht näher dargestellt, obwohl diese Halterung gleich ausgebildet werden kann.

Im gezeigten Ausführungsbeispiel sind jedoch noch weitere Halterungsmittel für die Kunststofftasche 16 vorgesehen.

Hierbei sind an der Innenseite der Haltelasche Rastzapfen 12 angeformt, die mit zugeordneten Ausnehmungen 9 im Kartenkörper 2 korrespondieren.

Im Kopfteil 17 und Öffnungsbereich der Kunststofftasche 16 sind nun gemäß Figur 4 zugeordnete Ausnehmungen 18 vorhanden, die mit den Rastzapfen 12 korrespondieren.

Beim Verschließen der Haltelasche 11 (diese wird in Pfeilrichtung 35 um das Filmscharnier 10 verschwenkt) greifen somit die Rastzapfen 12 durch die Ausnehmungen 18 der Kunststofftasche 16 hindurch und diese wird zusätzlich im Klemmspalt zwischen Haltelasche 11 und Befestigungsfläche 7 gehalten.

Ein besonderer Vorteil ergibt sich dann, wenn die Befestigungsfläche 7 gegenüber der Vorderseite 4 des Kartenkörpers zurückspringt, so dass bei geschlossener Haltelasche 11 gemäß Figur 2 der Kartenkörper 2 eine durchgehende, ebene Fläche bildet.

Auf diese Fläche kann nun gemäß Figur 2 ein Etikett 6 aufgeklebt werden, das auch den Bereich der Haltelasche 11 überdeckt, so dass beim Öffnen der Haltelasche 11 das Etikett 6 beschädigt werden muss.

Auf dem Etikett 6 der Vorderseite 4 sind hierbei entsprechende Hinweise auf die Art und Beschaffenheit der in der Kunststofftasche 16 verpackten Ware angebracht.

Die Rückseite 5 des Kartenkörpers 2 kann noch zusätzlich beschriftet werden.

Auch kann das Etikett auf der Vorder- und Rückseite gleichzeitig aufgeklebt werden.

Statt der einzelnen, nebeneinander liegenden Ausnehmungen 18 in der Kunststofftasche 16 kann auch gemäß Figur 5 eine längliche Ausnehmung 19 verwendet werden, die mit einer entsprechenden länglichen Rastnoppe an die Innenseite der Haltelasche 11 zusammen wirkt.

Die Figuren 6 bis 8 zeigen eine andere Ausgestaltung eines Aufhängers 20, bei dem für die gleichen Teile die gleichen Bezugszeichen verwendet wurden. Hier ist die Haltelasche 21 in einer horizontalen Schwenkachse über ein Filmscharnier 26 mit dem Material des Kartenkörpers 22 verbunden und an der Innenseite der Haltelasche 21 sind hierbei Dorne 24 vorgesehen, die beim Verrasten der Haltelasche mit den Seitenkanten des Kartenkörpers 22 das Material der Kunststofftasche 16 durchdringen und diese halten. Es kann noch als zusätzliches Sicherungsmittel für eine mit einer Verschlusswulst ausgebildeten Kunststofftasche vorgesehen sein, dass im Bereich der Befestigungsfläche 7 des Kartenkörpers 22 eine Quernut 27 angeordnet ist, die im gezeigten Ausführungsbeispiel im Kartenkörper 22 selbst angeformt ist. Statt der Quernut 27 kann auch ein den Kartenkörper durchsetzenden , offener Schlitz verwendet werden.

In an sich bekannter Weise besteht der Verschluss einer derartigen Kunststofftasche 16 aus einer Verschlusswulst 28, die in eine zugeordnete Verschlussnut 29 eingedrückt ist.

Die genannten Teile 28, 29 werden nun in die Quernut 27 eingelegt und die Haltelasche 21 wird in Pfeilrichtung 26 geschlossen, so dass einmal die Dornen 24 durch das Material der Kunststofftasche hindurchdringen und andererseits die Quernut 27 geschlossen wird, so wie dies in Figur 8 dargestellt ist.

Es ist selbstverständlich, das statt der hier gezeigten Dorne 24 auch die Rastmittel 9, 12 nach dem Ausführungsbeispiel der Figuren 1 bis 3 verwendet werden können.

Die Verrastung der Haltelasche 21 erfolgt hierbei über zwei seitlich an der Haltelasche jeweils angebrachte Rastlaschen 23, die jeweils mit den Seitenkanten 14 des Kartenkörpers 22 einschnappen.

Die Dorne 24 greifen dann im übrigen in Ausnehmungen 25 im Kartenkörper 22 ein. Es ist selbstverständlich auf die kinematische Umkehrung möglich, bei der die Dorne im Bereich der Befestigungsfläche 7 am Kartenkörper 22 angeordnet sind und die zugeordneten Ausnehmungen in der Haltelasche 21 vorgesehen sind.

Ebenso ist es nicht lösungsnotwendig, dass die Quernut 27 im Bereich der Rückseite 5 des Kartenkörpers 22 angebracht ist.

Die genannte Ausführung hat zwar den Vorteil, dass hiermit wieder eine durchgehende ebene Fläche auf der Vorderseite 4 des Kartenkörpers 22 erreicht wird, die wiederum mit einem Etikett 6 vollflächig beklebt werden kann. Es kann aber auch vorgesehen sein, dass die Quernut sowohl im Kartenkörper als auch in der Haltelasche angeordnet ist oder nur in der Haltelasche allein. Stets kann aber immer die Quernut durch einen Schlitz ersetzt werden.

In den Figuren 9 bis 11 ist als weitere Ausführungsform eines Aufhängers 40 ein Kartenkörper dargestellt, an dem wiederum eine Haltelasche 33 um eine horizontale Achse schwenkbar in einem Filmscharnier 26 am Kartenkörper angelenkt ist.

Die Halterung der Kunststofftasche erfolgt hierbei durch die Rastmittel 9, 12, die anhand der Figuren 1 bis 3 bereits schon beschrieben wurden.

Zusätzlich wird die Kunststofftasche noch im Klemmspalt 37 zwischen Kartenkörper und Haltelasche 33 gehalten
Dieses Ausführungsbeispiel zeigt im Vergleich zur Figur 1 bis 3, dass die Haltelasche sowohl in einer horizontalen Achse als auch in einer vertikalen Achse schwenkbar am Kartenkörper angelenkt sein kann.

Die Erfindung ist nicht auf die Halterung von Kunststofftaschen oder -beutel allein beschränkt, in denen entsprechende, zu präsentierende Waren verpackt sind.

Es kann auch vorgesehen sein, dass die Ware selbst durch die vorher anhand aller Ausführungsbeispiele beschriebenen Aufnahmemittel am Kartenkörper in Verbindung mit den beschriebenen Haltelaschen gehalten wird.

### Zeichnungslegende

- 1: Aufhänger
- 2: Kartenkörper
- 3: Ausnehmung
- 4: Vorderseite
- 5: Rückseite
- 6: Etikett
- 7: Befestigungsfläche
- 8: Kante
- 9: Ausnehmung
- 10: Filmscharnier
- 11: Haltelasche
- 12: Rastzapfen
- 13: Rastlasche
- 14: Seiten kante
- 16: Kunststofftasche
- 17: Kopfteil
- 18: Ausnehmung
- 19: Ausnehmung
- 20: Aufhänger
- 21: Haltelasche
- 22: Kartenkörper
- 23: Rastlasche
- 24: Dorn
- 25: Ausnehmung
- 26: Filmscharnier
- 27: Quernut
- 28: Verschlusswulst
- 29: Verschlussnut
- 30: -
- 31: -
- 32: Kartenkörper
- 33: Haltelasche
- 34: -
- 35: Pfeilrichtung
- 36: Pfeilrichtung
- 37: -
- 38: -
- 39: -
- 40: Aufhänger

## Patentansprüche

1. Aufhänger (1, 20, 40) zur Halterung eines Gegenstandes, beispielsweise einer Kunststofftasche oder -beutel (16), beinhaltend einen flachen Kartenkörper (2, 22, 32) mit einer oder mehreren Ausnehmungen (3) zum Durchgriff für einen Aufhängehaken oder dgl. und mit einer Befestigungsfläche (7) zur Anlage für den zu halternden Gegenstand, und beinhaltend weiterhin eine Schwenkhalterung, welche über ein Filmscharnier (10; 26) am Kartenkörper (2, 22, 32) angelenkt und im Bezug zur Befestigungsfläche (7) schwenkbar ist, wobei diese Schwenkhalterung in Schließstellung derart über Rastmittel (12; 13; 23) der Schwenkhalterung und über damit zusammen wirkende Rastmittel (9; 14) des Kartenkörpers (2, 22, 32) an dem Kartenkörper (2, 22, 32) verrastbar ist, dass der obere Rand des zu halternden Gegenstands zwischen der Schwenkhalterung und der Befestigungsfläche (7) geklemmt wird, wobei die Schwenkhalterung eine einzige verschwenkbare Haltelasche (11, 21, 33) aufweist, auf welcher alle Rastmittel (12; 13; 23) der Schwenkhalterung aufgenommen sind, und dass der zu halternde Gegenstand von mindestens einem Rastmittel (12) und/oder Dorn (24) zwischen Haltelasche (11, 21, 33) und Kartenkörper (2, 22, 32) durchgriffen ist, **dadurch gekennzeichnet, dass** die Haltelasche (11, 21, 31) Rastmittel (13, 23) aufweist, welche mit der Seitenkante (14) des Kartenkörpers lösbar oder fest verrastbar sind.

2. Aufhänger nach Anspruch 1, **dadurch gekennzeichnet, dass** die Haltelasche (11, 33) mittels den Rastmitteln (9, 12) mit der Befestigungsfläche (7) lösbar oder fest verrastbar ist.

3. Aufhänger nach einem der Ansprüche 1 oder 2, **dadurch gekennzeichnet, dass** die Haltelasche (11) über eine vertikale Schwenkachse mit dem Kartenkörper (2) schwenkbar verbunden ist.

4. Aufhänger nach einem der Ansprüche 1 oder 2, **dadurch gekennzeichnet, dass** die Haltelasche (21, 31, 33) über eine horizontale Schwenkachse mit dem Kartenkörper (22, 32, 34) schwenkbar verbunden ist.

5. Aufhänger nach einem der Ansprüche 1 bis 4, **dadurch gekennzeichnet, dass** die zu haltende Kunststofftasche (16) oder -beutel eine obere Verschlusswulst (28, 29) aufweist, die in eine horizontale Quernut (27) oder in einen offenen Schlitz im Bereich zwischen Kartenkörper und Haltelasche eingreift und dort gehalten ist.

6. Aufhänger nach Anspruch 5, **dadurch gekennzeichnet, dass** die horizontale Quernut (27) im Kartenkörper eingeformt ist.

7. Aufhänger nach Anspruch 5, **dadurch gekennzeichnet, dass** die horizontale Quernut in der Haltelasche eingeformt ist.

8. Aufhänger nach einem der Ansprüche 1 bis 7, **dadurch gekennzeichnet, dass** mindestens auf einem Teil des Kartenkörpers und auf einem Teil der Haltelasche (11, 21, 31, 33) ein Etikett (6) geklebt ist.

## Claims

1. Hanger (1, 20, 40) for mounting an article, for example a plastic bag or pouch (16), comprising a flat card body (2, 22, 32) with one or more cutouts (3) for a suspension hook or the like to pass through and with a fixing face (7) against which the mounted article can rest, and moreover comprising a fold-over clasp attached to the card body (2, 22, 32) by a film hinge (10; 26) and pivotable with respect to the fixing face (7), this fold-over clasp being snap-fastenable, in the closed position, on the card body (2, 22, 32) by snap-fastening means (12; 13; 23) of the fold-over clasp and by snap-fastening means (9; 14) of the card body (2, 22, 32) cooperating therewith so that the upper edge of the mounted article is gripped between the fold-over clasp and the fixing face (7), the fold-over clasp having a single pivotable clasp bar (11, 21, 33) on which all snap-fastening means (12; 13; 23) of the fold-over clasp are carried, and so that the mounted article is transfixed and/or impaled between the clasp bar (11, 21, 33) and the card body (2, 22, 32) by at least one snap-fastening means (12) and/or spike (24), **characterized in that** the clasp bar (11, 21, 31) has snap-fastening means (13, 23) releasably or permanently snap-fastenable to the lateral edge (14) of the card body.

2. Hanger according to Claim 1, **characterized in that** the clasp bar (11, 33) is releasably or permanently snap-fastenable to the fixing face (7) by means of the snap-fastening means (9, 12).

3. Hanger according to either of Claims 1 or 2, **characterized in that** the clasp bar (11) is pivotably connected to the card body (2) by a vertical hinge axis.

4. Hanger according to either of Claims 1 or 2, **characterized in that** the clasp bar (21, 31, 33) is pivotably connected to the card body (22, 32, 34) by a horizontal hinge axis.

5. Hanger according to any one of Claims 1 to 4, **characterized in that** the plastic bag or pouch (16) to be held has an upper closure bead (28, 29) which engages in, and is held in, a horizontal transverse groove (27) or open slot in the region between the card body and the clasp bar.

6. Hanger according to Claim 5, **characterized in that** the horizontal transverse groove (27) is formed in the card body.

7. Hanger according to Claim 5, **characterized in that** the horizontal transverse groove is formed in the clasp bar.

8. Hanger according to any one of Claims 1 to 7, **characterized in that** a label (6) is stuck to at least part of the card body and part of the clasp bar (11, 21, 31, 33).

## Revendications

1. Dispositif de suspension (1, 20, 40) pour fixer un objet, par exemple un sac ou un sachet en plastique (16), comprenant un corps plat en forme de carte (2, 22, 32) avec un ou plusieurs évidements (3) pour le passage d'un crochet de suspension ou d'un élément similaire, et avec une surface de fixation (7) pour l'application de l'objet à fixer, et comprenant également une fixation pivotante qui est articulée sur le corps en forme de carte (2, 22, 32) grâce à une charnière en forme de film (10 ; 26) et qui est apte à pivoter par rapport à la surface de fixation (7), cette fixation pivotante étant apte à être encliquetée sur le corps de carte (2, 22, 32) en position fermée grâce à des moyens d'encliquetage (12 ; 13 ; 23) de la fixation pivotante et à des moyens d'encliquetage (9 ; 14) du corps en forme de carte (2, 22, 32) qui coopèrent avec ceux-ci, de telle sorte que le bord supérieur de l'objet à fixer soit serré entre la fixation pivotante et la surface de fixation (7), la fixation pivotante comportant une seule patte de fixation pivotante (11, 21, 33) sur laquelle sont logés tous les moyens d'encliquetage (12 ; 13 ; 23) de la fixation pivotante, et que l'objet à fixer soit traversé par au moins un moyen d'encliquetage (12) et/ou une saillie (24) entre la patte de fixation (11, 21, 33) et le corps en forme de carte (2, 22, 32), **caractérisé en ce que** la patte de fixation (11, 21, 31) comporte des moyens d'encliquetage (13, 23) qui sont aptes à être encliquetés de manière amovible ou fixe avec le bord latéral (14) du corps en forme de carte.

2. Dispositif de suspension selon la revendication 1, **caractérisé en ce que** la patte de fixation (11, 33) est apte à être encliquetée de manière amovible ou fixe avec la surface de fixation (7) grâce aux moyens d'encliquetage (9, 12).

3. Dispositif de suspension selon la revendication 1 ou 2, **caractérisé en ce que** la patte de fixation (11) est reliée pivotante au corps en forme de carte (2) grâce à un axe de pivotement vertical.

4. Dispositif de suspension selon la revendication 1 ou 2, **caractérisé en ce que** la patte de fixation (21, 31, 33) est reliée pivotante au corps en forme de carte (22, 32, 34) grâce à un axe de pivotement horizontal.

5. Dispositif de suspension selon l'une des revendications 1 à 4, **caractérisé en ce que** le sac (16) ou le sachet en plastique à fixer présente un renflement de fermeture supérieur (28, 29) qui pénètre et est maintenu dans une rainure transversale horizontale (27) ou dans une fente ouverte prévue dans la zone située entre le corps en forme de carte et la patte de fixation.

6. Dispositif de suspension selon la revendication 5, **caractérisé en ce que** la rainure transversale horizontale (27) est formée dans le corps en forme de carte.

7. Dispositif de suspension selon la revendication 5, **caractérisé en ce que** la rainure transversale horizontale est formée dans la patte de fixation.

8. Dispositif de suspension selon l'une des revendications 1 à 7, **caractérisé en ce qu'**une étiquette (6) est collée sur une partie au moins du corps en forme de carte et sur une partie de la patte de fixation (11, 21, 31, 33).
